# FASCICULE DE BREVET EUROPEEN

(11) **EP 3 228 222 B1**
(45) Date de publication et mention de la délivrance du brevet: **01.08.2018**
(21) Numéro de dépôt: 17162140.2
(22) Date de dépôt: 21.03.2017
(51) Int. Cl.: A47C 23/06

(54) **SOMMIER DE LITERIE A LATTES**
BETTRAHMEN FÜR BETTEN MIT LATTENROST
BEDDING FOUNDATION WITH SLATS

(30) Priorité: 25.03.2016 FR 1652624
(43) Date de publication de la demande: 11.10.2017
(73) Titulaire: De Gelis, Alain, 56260 Larmor Plage (FR)
(72) Inventeur: De Gelis, Alain, 56260 Larmor Plage (FR)
(74) Mandataire: Godineau, Valérie

(56) Documents cités:
- WO-A1-2015/112023
- FR-A1- 2 793 126

## Description

### DOMAINE DE L'INVENTION

L'invention concerne un sommier de literie à lattes.

Elle concerne plus particulièrement un sommier à lattes comprenant un cadre de sommier formé au moins de longerons et de traverses, des supports dits d'extrémité positionnés par paire en regard l'un de l'autre, et des lattes portées à chacune de leur extrémité par un support d'extrémité d'une paire de supports d'extrémité en regard.

### ART ANTÉRIEUR

Les sommiers de literie, et plus particulièrement les sommiers nommés sommiers à lattes du fait qu'ils comportent une série de lattes disposées parallèlement les unes aux autres et perpendiculairement à l'axe du sommier, lesdites lattes constituant le plan sur lequel est posé le matelas sont bien connus à ceux versés dans cet art comme l'illustre, par exemple, le brevet FR 2.793.126.

Dans certaines dispositions, les lattes reposent à leurs extrémités sur un cadre rigide en étant positionnées dans des embouts élastiques permettant des mouvements relatifs desdites extrémités de lattes par rapport au cadre rigide lorsqu'une charge est appliquée sur le sommier.

On a proposé d'améliorer le confort de ce type de sommier en montant les deux extrémités des lattes sur des dispositifs dont les mouvements sont synchronisés de façon que les lattes se déplacent parallèlement à elles-mêmes dans le sens vertical comme l'illustre le brevet précité.

On a également proposé dans la demande internationale WO 2015/112023 un lit s'auto-ajustant à la charge.

Toutefois, jusqu'à présent, les moyens mécaniques mis en oeuvre pour un déplacement des lattes parallèlement à elles-mêmes, dans le sens vertical, sont complexes, onéreux et ne permettent pas une course de déplacement importante.

### BUT ET RÉSUMÉ

Un but de l'invention est donc de proposer un sommier à lattes du type précité, dont la conception permet une course importante de déplacement des lattes dans le sens vertical, à l'aide de moyens mécaniques simplifiés.

À cet effet, l'invention a pour objet un sommier à lattes comprenant un cadre de sommier formé au moins de longerons et de traverses, des supports dits d'extrémité positionnés par paire en regard l'un de l'autre, et des lattes portées à chacune de leurs extrémités par un support d'extrémité d'une paire de supports d'extrémité en regard, caractérisé en ce qu'au moins l'une des paires de supports d'extrémité en regard et la ou les lattes associées forment un ensemble monté, par rapport au cadre de sommier, mobile à coulissement suivant une direction orthogonale au plan d'ouverture du cadre de sommier, pour le passage dudit ensemble d'une position haute, écartée du cadre de sommier, à une position basse rapprochée du cadre de sommier sous l'action d'une charge appliquée à la surface de la ou d'au moins l'une des lattes dudit ensemble, cet ensemble étant couplé par l'intermédiaire de sangles à un corps allongé autour duquel les sangles s'enroulent au moins partiellement, ce corps allongé, d'axe longitudinal orthogonal à la direction de déplacement à coulissement dudit ensemble et qui s'étend entre les longerons du cadre de sommier, étant un corps rotatif monté, sur le cadre de sommier, à rotation autour de son axe longitudinal et équipé de moyens de rappel dans une position angulaire correspondant à une position enroulée des sangles autour dudit corps allongé, ce corps allongé étant entrainable en rotation dans le sens d'un déroulement des sangles du corps allongé à l'encontre des moyens de rappel lors du passage dudit ensemble de la position haute à la position basse.

Grâce à cette conception, le corps allongé est apte à, ou configuré pour être entraîné en rotation dans le sens d'un déroulement des sangles du corps allongé, à l'encontre des moyens de rappel, sous l'action d'une traction exercée par ledit ensemble sur les sangles, lors d'un abaissement dudit ensemble, c'est-à-dire lors du passage dudit ensemble de la position haute des lattes à la position basse des lattes dudit ensemble.

Ce corps allongé est ensuite apte, par l'intermédiaire des moyens de rappel, à être entraîné en rotation dans le sens d'un enroulement des sangles autour dudit corps allongé, pour permettre un retour automatique dudit ensemble en position haute, à l'aide des sangles exerçant une traction sur ledit ensemble dans le sens d'une élévation dudit ensemble, lors de leur enroulement autour dudit corps allongé.

Cet entraînement en déplacement dudit ensemble dans le sens d'un soulèvement dudit ensemble sous l'action d'un enroulement des sangles autour du corps allongé ne peut être envisagé que lorsque ledit ensemble est dépourvu de charge au niveau des lattes, ou que le poids de la charge dudit ensemble et ledit ensemble présentent un poids inférieur à la force de rappel des moyens de rappel.

Selon un mode de réalisation, au moins l'un des supports d'extrémité dudit ensemble affecte la forme d'un rail dit vertical s'étendant orthogonalement à l'axe longitudinal des longerons du cadre de sommier, ce support d'extrémité étant muni à l'une de ses extrémités, dite supérieure, d'un embout de réception d'une extrémité de latte associée, l'autre extrémité dite inférieure du support d'extrémité étant couplée à l'extrémité dite libre de l'une des sangles de liaison dudit ensemble au corps allongé, cette sangle étant solidarisée par son autre extrémité audit corps allongé.

Selon un mode de réalisation, les sangles sont au nombre de 2 et sont, à l'état enroulé autour du corps allongé, disposées chacune à une extrémité dudit corps allongé.

Selon un mode de réalisation, ledit ensemble est monté mobile à coulissement par rapport au cadre de sommier par l'intermédiaire de deux chemins de guidage le long desquels les supports d'extrémité dudit ensemble sont aptes à coulisser, lesdits chemins de guidage étant portés l'un, par l'un des longerons, l'autre, par l'autre longeron dudit cadre de sommier.

Selon un mode de réalisation, le chemin de guidage d'au moins l'un des supports d'extrémité étant délimité par deux rives, au moins l'une des rives du chemin de guidage comprend sur, au moins une partie de sa longueur, une pluralité de galets montés sur ledit longeron libres à rotation autour d'un axe parallèle à l'axe longitudinal du corps allongé.

Selon un mode de réalisation, le rail est un rail en U, le U du rail étant ouvert en direction des galets pour un contact d'appui roulant desdits galets avec l'âme du U.

Selon un mode de réalisation, le corps allongé est un corps creux et les moyens de rappel du corps allongé comprennent un ressort de torsion logé à l'intérieur du corps allongé, ce ressort de torsion étant fixé à l'une de ses extrémités au corps allongé et à son autre extrémité au cadre de sommier ou à une pièce disposée, de préférence, à l'extérieur du cadre de sommier et portée par le cadre de sommier.

Ainsi, un tel ressort est mis en tension sous l'action d'un entraînement en rotation du corps allongé suivant une première direction correspondant au déroulement des sangles et rappelle le corps allongé dans une position angulaire prédéterminée par entraînement en rotation du corps allongé suivant une deuxième direction opposée à la première direction et correspondant à l'enroulement des angles autour du corps allongé.

Selon un mode de réalisation, la pièce disposée à l'extérieur du cadre de sommier, portée par le cadre de sommier et à laquelle une des extrémités du ressort de torsion est couplée est une pièce montée réglable en position par rapport au cadre de sommier pour un réglage de la force de rappel du ressort de torsion.

Selon un mode de réalisation, la pièce disposée à l'extérieur du cadre de sommier, portée par le cadre de sommier et à laquelle une des extrémités du ressort de torsion est couplée est une pièce rotative indexable en position sur ledit cadre de sommier, ladite pièce étant montée à rotation autour d'un axe parallèle à l'axe de rotation du corps allongé.

Selon un mode de réalisation, la zone de couplage des sangles audit ensemble est disposée, en configuration d'utilisation du sommier à lattes, au-dessous du corps allongé.

### BRÈVE DESCRIPTION DES DESSINS

L'invention sera bien comprise à la lecture de la description suivante d'exemples de réalisation, en référence aux dessins annexés dans lesquels :
- La figure 1 représente une vue partielle en perspective d'un sommier à lattes conforme à l'invention, en position haute dudit ensemble.
- La figure 2 représente une vue partielle en perspective d'un sommier à lattes conforme à l'invention, en position basse dudit ensemble.
- La figure 3 représente une vue partielle en perspective d'un sommier à lattes conforme à l'invention, en position haute dudit ensemble, prise côté réglage de la force de rappel du ressort de torsion.
- La figure 4 représente une vue schématique en perspective d'un ensemble et du corps allongé associé, le cadre de sommier ayant été omis.
- La figure 5 représente une vue en position éclatée des éléments d'un ensemble et du corps allongé associé tels que représentés à la figure 4.
- La figure 6 représente, sous forme de deux vues schématiques disposées en parallèle, un support d'extrémité disposé en position haute (figure de droite) et en position basse (figure de gauche) pour illustrer l'enroulement/déroulement de la sangle.
- La figure 7 représente une vue schématique en perspective d'un ensemble et du corps allongé associé, le cadre de sommier ayant été omis.

### DESCRIPTION DÉTAILLÉE

Comme mentionné ci-dessus, le sommier 1 objet de l'invention est un sommier à lattes. Pour faciliter la lecture des dessins, une seule latte 6 a été représentée, même si un tel sommier comprend généralement plusieurs lattes, disposées parallèles les unes aux autres, les lattes constituant le plan de couchage, c'est-à-dire le plan sur lequel est posé un matelas.

Ce sommier 1 comprend un cadre 2 de sommier, formé généralement de deux longerons 3 et de deux traverses 4. Ce cadre 2 de sommier peut être plus ou moins complexe, et articulé ou non. Dans les exemples représentés, seule une partie du cadre est représentée.

Le sommier 1 comprend encore des supports 5 dits d'extrémité, positionnés par paire en regard l'un de l'autre, et des lattes 6 portées à chacune de leurs extrémités par un support 5 d'extrémité d'une paire de supports 5 d'extrémité en regard. À nouveau, dans les figures, une seule paire de supports 5 d'extrémité a été représentée, pour ne pas alourdir les figures.

Dans les exemples représentés, une paire de supports 5 d'extrémité supporte une seule latte. Toutefois, cette paire de supports 5 d'extrémité aurait pu, de manière équivalente, supporter deux lattes 6 parallèles ou plus. De même, les lattes 6 auraient pu être équipées de plots, sans sortir du cadre de l'invention.

La paire de supports 5 d'extrémité et la latte associée forment un ensemble monté mobile à coulissement en monte et baisse, suivant une direction orthogonale au plan d'ouverture du cadre 2 de sommier, ou à l'axe longitudinal des longerons du cadre 2 de sommier. Cet ensemble est donc ainsi déplaçable entre une position haute, dans laquelle les lattes 6 dudit ensemble sont écartées du cadre du sommier et à une position basse, dans laquelle les lattes 6 dudit ensemble sont rapprochées du cadre 2 de sommier.

Le passage de la position haute à la position basse peut s'effectuer sous l'effet d'une charge appliquée sur la surface des lattes, et correspond généralement au couchage d'une personne sur ledit sommier. Dès que la personne se relève, il convient que l'ensemble revienne en position haute, pour permettre un nouvel accueil dans de bonnes conditions. Idéalement, les lattes 6 dudit ensemble se déplacent parallèlement à elles-mêmes au cours du passage de la position haute à la position basse dudit ensemble et inversement.

Pour permettre le retour dudit ensemble en position haute, l'ensemble est couplé par l'intermédiaire de sangles 8 à un corps 7 allongé, autour duquel les sangles 8 s'enroulent au moins partiellement. Ce corps 7 est un corps rotatif, monté libre à rotation entre les longerons 3 du cadre 2 de sommier. Ce corps 7 allongé permet, via les sangles 8, un montage solidaire en déplacement des supports 5 d'extrémité d'un ensemble couplé audit corps 7 allongé par lesdites sangles 8. En effet, les sangles 8 s'étendent chacune entre le corps 7 allongé et un support 5 d'extrémité.

Ce corps 7 allongé est équipé de moyens 9 de rappel dans une position angulaire correspondant à une position enroulée des sangles 8 autour du corps allongé, comme illustré dans la vue de droite de la figure 6. Cette position angulaire correspond à la position occupée par ledit corps 7 allongé, en l'absence d'une sollicitation, par une charge ou autre, dudit ensemble associé, c'est-à-dire en position haute dudit ensemble.

Lorsque ledit ensemble est sollicité par une charge, telle qu'une personne se couchant sur lesdites lattes, ledit ensemble tend à s'abaisser sous l'action de la charge, et donc à passer de la position haute à une position basse. Lors de ce passage de la position haute à la position basse, ledit ensemble tend à exercer une traction sur les sangles, et ainsi, par l'intermédiaire des sangles 8 qui relient ledit ensemble au corps 7 allongé, à entraîner en déplacement le corps 7 allongé dans le sens d'un déroulement des sangles 8 du corps 7 allongé, comme illustré à la vue de gauche de la figure 6. Cet entraînement en rotation du corps 7 allongé s'opère à l'encontre des moyens 9 de rappel équipant le corps 7 allongé, et qui tendent à entraîner en rotation le corps 7 allongé dans le sens d'un enroulement des sangles 8 autour dudit corps 7 allongé. On comprend que dès que la charge est enlevée dudit ensemble, par exemple lorsque la personne quitte le sommier, les moyens 9 de rappel peuvent entraîner le corps 7 allongé en rotation dans le sens d'un enroulement des sangles autour du corps 7, ces sangles 8 entraînant à leur tour ledit ensemble dans le sens d'une élévation ou d'un soulèvement, pour permettre le retour dudit ensemble en position haute.

Pour la mise en oeuvre d'un tel fonctionnement, dans l'exemple représenté, les supports 5 d'extrémité dudit ensemble sont des supports rigides qui affectent chacun la forme d'un rail dit vertical qui s'étend orthogonalement à l'axe longitudinal des longerons 3 du cadre de sommier. Chaque support 5 d'extrémité est muni, à son extrémité supérieure, d'un embout 15 à l'intérieur duquel une extrémité de latte s'emboîte, et à son extrémité inférieure, de moyens de liaison à l'extrémité 81 de la sangle 8 dont l'autre extrémité 82 est couplée au corps 7 allongé. Pour le couplage de l'extrémité 82 de la sangle au corps 7 allongé, le corps 7 peut être pourvu d'une fente à l'intérieur de laquelle une extrémité de la sangle est introduite et maintenue.

Dans l'exemple représenté, les sangles 8 sont au nombre de 2 et sont, à l'état enroulé autour du corps 7 allongé, disposées chacune à une extrémité dudit corps 7 allongé, entre le corps 7 allongé et un support 5 d'extrémité. Ce montage est idéal pour garantir un déplacement parallèlement à elle-même de la latte.

Chaque sangle 8 s'étend, à l'état enroulé autour du corps 7 allongé, sur au moins un quart, de préférence sur au moins la moitié, de la circonférence du corps. Dans les exemples représentés, chaque sangle 8 s'enroule sur au moins un tour autour dudit corps 7 allongé à l'état enroulé autour dudit corps 7.

Pour permettre un déplacement à coulissement en monte et baisse dudit ensemble, chaque support 5 d'extrémité dudit ensemble est guidé en déplacement à l'intérieur d'un chemin 12 de guidage. Ces chemins 12 de guidage sont portés l'un par l'un des longerons 3, l'autre par l'autre longeron 3 du cadre 2 de sommier.

Dans l'exemple représenté aux figures, chaque chemin 12 de guidage est délimité par deux rives. Ces chemins de guidage sont disposés en vis-à-vis l'un de l'autre. L'une des rives 13 du chemin 12 de guidage est formée de deux galets 14 disposés l'un au-dessus de l'autre sur ledit longeron. Chaque galet 14 est monté sur le longeron 3 libre à rotation autour d'un axe parallèle à l'axe longitudinal du corps 7 allongé.

Ces galets 14 viennent s'insérer à l'intérieur du rail en U constitutif du support d'extrémité déplaçable à coulissement à l'intérieur du chemin 12 de guidage. Le U du rail est donc ouvert en direction des galets 14, pour un contact d'appui roulant desdits galets 14 avec l'âme du U. L'autre rive du chemin de guidage est formée par le corps 7 allongé, contre lequel ledit rail constitutif du support d'extrémité vient en appui tangentiel avec interposition d'une partie de la sangle entre le rail et la zone du corps 7 allongé sur laquelle le rail prend appui. Bien évidemment, d'autres modes de réalisation des rives des chemins de guidage auraient pu être envisagés, sans sortir du cadre de l'invention.

Comme mentionné ci-dessus, l'extrémité inférieure du rail constitutive de chaque support 5 d'extrémité est quant à elle couplée à l'extrémité 81 dite libre de la sangle 8. On note que la zone de couplage de chaque sangle audit ensemble est disposée en configuration d'utilisation du sommier 1 à lattes au-dessous du corps 7 allongé. La sangle 8 s'enroule au moins partiellement autour du corps 7 allongé qui, lui, s'étend entre les longerons 3 du cadre 2 de sommier.

Dans l'exemple représenté, le corps 7 allongé est un corps creux. Les moyens 9 de rappel du corps 7 allongé comprennent un ressort 10 de torsion, logé à l'intérieur du corps 7 allongé. Ce ressort 10 de torsion est fixé à l'une de ses extrémités, représentée en 100 aux figures, au corps 7 allongé et à son autre extrémité, représentée en 101 aux figures à une pièce 11 disposée à l'extérieur du cadre de sommier et portée par le cadre de sommier. Ce ressort 10 de torsion aurait pu, de manière équivalente, être fixé à son extrémité 101, directement au cadre 2 de sommier.

Le but est de permettre, lors de l'entraînement en rotation du corps 7 allongé dans le sens d'un déroulement des sangles, une torsion du ressort 10 de torsion telle qu'il constitue alors une barre de torsion et sert de moyen de rappel élastique audit corps 7 allongé et donc, aux sangles et aux supports d'extrémité dudit ensemble associé. Le ressort 10 de torsion tend donc à se tordre lors de l'entraînement en rotation du corps 7 allongé dans le sens d'un déroulement des sangles, sous l'action d'une traction exercée par les sangles sur le corps allongé et correspondant au passage dudit ensemble associé de la portion haute à la portion basse. A l'inverse, dès que la traction exercée par les sangles se relâche, le ressort de torsion se détord et tend à entraîner en rotation le corps 7 allongé dans le sens d'un enroulement des sangles autour du corps 7 allongé.

Dans l'exemple représenté, l'extrémité 101 du ressort 10 de torsion est fixée à une pièce 11, en l'occurrence un disque rotatif monté à rotation autour d'un axe parallèle à l'axe de rotation du corps 7 allongé. Ce disque est muni, sur sa circonférence, d'orifices traversants, ces orifices traversants étant positionnables tour à tour en concordance d'un perçage aménagé dans un longeron du cadre de sommier. Il est ainsi possible, à l'aide d'un doigt 16, d'immobiliser le disque en rotation par rapport au cadre 2 de sommier, dans une position angulaire fonction de l'orifice du disque sélectionné. Cette position angulaire du disque influe sur la force de rappel du ressort 10 de torsion, rendant ainsi le déplacement à coulissement dudit ensemble plus ou moins aisé, en fonction de la force de rappel du ressort 10 de torsion. En effet, la rotation du disque permet une rotation du ressort à l'intérieur du corps 7 allongé, générant une torsion plus ou moins importante de ce dernier, fonction de la précontrainte souhaitée.

Grâce à ce montage, il suffit d'enlever le doigt 16 de verrouillage du disque du trou en regard du cadre de sommier, d'entraîner en rotation le disque jusqu'à amener un autre orifice du disque en concordance avec le trou du cadre du sommier, et de ré-immobiliser le disque par rapport au cadre 2 de sommier à l'aide du doigt 16 de verrouillage, pour obtenir un nouveau réglage. En effet, la rotation du disque permet une rotation du ressort à l'intérieur du corps 7 allongé, générant une torsion plus ou moins importante de ce dernier, fonction de la précontrainte souhaitée. La force de rappel du ressort 10 de torsion est ainsi réglable à l'intérieur d'une large plage. Cela permet un réglage différentiel de l'élasticité du sommier.

## Revendications

1. Sommier (1) à lattes comprenant un cadre (2) de sommier formé au moins de longerons (3) et de traverses (4), des supports (5) dits d'extrémité positionnés par paire en regard l'un de l'autre, et des lattes (6) portées à chacune de leurs extrémités par un support (5) d'extrémité d'une paire de supports (5) d'extrémité en regard,
**caractérisé en ce qu'**au moins l'une des paires de supports (5) d'extrémité en regard et la ou les lattes (6) associées forment un ensemble (5, 6) monté, par rapport au cadre (2) de sommier, mobile à coulissement suivant une direction orthogonale au plan d'ouverture du cadre (2) de sommier, pour le passage dudit ensemble (5, 6) d'une position haute, écartée du cadre (2) de sommier, à une position basse rapprochée du cadre (2) de sommier sous l'action d'une charge appliquée à la surface de la ou d'au moins l'une des lattes (6) dudit ensemble (5, 6), cet ensemble (5, 6) étant couplé par l'intermédiaire de sangles (8) à un corps (7) allongé autour duquel les sangles (8) s'enroulent au moins partiellement, ce corps (7) allongé, d'axe longitudinal orthogonal à la direction de déplacement à coulissement dudit ensemble (5, 6) et qui s'étend entre les longerons (3) du cadre (2) de sommier, étant un corps rotatif monté, sur le cadre (2) de sommier, à rotation autour de son axe longitudinal et équipé de moyens (9) de rappel dans une position angulaire correspondant à une position enroulée des sangles (8) autour dudit corps allongé, ce corps (7) allongé étant entrainable en rotation dans le sens d'un déroulement des sangles (8) du corps (7) allongé à l'encontre des moyens (9) de rappel lors du passage dudit ensemble (5, 6) de la position haute à la position basse.

2. Sommier (1) à lattes selon la revendication 1,
**caractérisé en ce qu'**au moins l'un des supports (5) d'extrémité dudit ensemble (5, 6) affecte la forme d'un rail dit vertical s'étendant orthogonalement à l'axe longitudinal des longerons (3) du cadre (2) de sommier, ce support (5) d'extrémité étant muni à l'une de ses extrémités, dite supérieure, d'un embout (15) de réception d'une extrémité de latte (6) associée, l'autre extrémité dite inférieure dudit support (5) d'extrémité étant couplée à l'extrémité (81) dite libre de l'une des sangles (8) de liaison dudit ensemble (5, 6) au corps (7) allongé, cette sangle (8) étant solidarisée par son autre extrémité (82) audit corps (7) allongé.

3. Sommier (1) à lattes selon l'une des revendications précédentes,
**caractérisé en ce que** les sangles (8) sont au nombre de 2 et sont, à l'état enroulé autour du corps (7) allongé, disposées chacune à une extrémité dudit corps (7) allongé.

4. Sommier (1) à lattes selon l'une des revendications précédentes,
**caractérisé en ce que** ledit ensemble (5, 6) est monté mobile à coulissement par rapport au cadre (2) de sommier par l'intermédiaire de deux chemins (12) de guidage le long desquels les supports (5) d'extrémité dudit ensemble (5, 6) sont aptes à coulisser, lesdits chemins (12) de guidage étant portés l'un, par l'un des longerons (3), l'autre, par l'autre longeron (3) dudit cadre (2) de sommier.

5. Sommier (1) à lattes selon la revendication précédente,
**caractérisé en ce que** le chemin (12) de guidage d'au moins l'un des supports (5) d'extrémité étant délimité par deux rives (13), au moins l'une des rives (13) du chemin (12) de guidage comprend sur, au moins une partie de sa longueur, une pluralité de galets (14) montés sur ledit longeron (3) libres à rotation autour d'un axe parallèle à l'axe longitudinal du corps (7) allongé.

6. Sommier (1) à lattes selon la revendication 2 prise en combinaison avec la revendication 5,
**caractérisé en ce que** le rail est un rail en U, le U du rail étant ouvert en direction des galets (14) pour un contact d'appui roulant desdits galets (14) avec l'âme du U.

7. Sommier (1) à lattes selon l'une des revendications précédentes,
**caractérisé en ce que** le corps (7) allongé est un corps creux et **en ce que** les moyens (9) de rappel du corps (7) allongé comprennent un ressort (10) de torsion logé à l'intérieur du corps (7) allongé, ce ressort (10) de torsion étant fixé à l'une (100) de ses extrémités au corps (7) allongé et à son autre extrémité (101) au cadre (2) de sommier ou à une pièce (11) disposée, de préférence, à l'extérieur du cadre (2) de sommier et portée par le cadre (2) de sommier.

8. Sommier (1) à lattes selon la revendication précédente,
**caractérisé en ce que** la pièce (11) disposée à l'extérieur du cadre (2) de sommier, portée par le cadre (2) de sommier et à laquelle une des extrémités du ressort (10) de torsion est couplée, est une pièce montée réglable en position par rapport au cadre (2) de sommier pour un réglage de la force de rappel du ressort (10) de torsion.

9. Sommier (1) à lattes selon l'une des revendications 7 ou 8,
**caractérisé en ce que** la pièce (11) disposée à l'extérieur du cadre (2) de sommier, portée par le cadre (2) de sommier et à laquelle une des extrémités du ressort (10) de torsion est couplée est une pièce (11) rotative indexable en position sur ledit cadre (2) de sommier, ladite pièce (11) étant montée à rotation autour d'un axe parallèle à l'axe de rotation du corps (7) allongé

10. Sommier (1) à lattes selon l'une des revendications précédentes,
**caractérisé en ce que** la zone de couplage des sangles (8) audit ensemble (5, 6) est disposée, en configuration d'utilisation du sommier (7) à lattes, au-dessous du corps (7) allongé.

## Patentansprüche

1. Lattenrost (1), umfassend einen Rostrahmen (2), gebildet aus mindestens Längs- (3) und Querstreben (4), Träger (5), bezeichnet als Endträger, die paarweise einander gegenüber liegend angeordnet sind, und Latten (6), die an jedem ihren Enden von einem Endträger (5) eines Paars von gegenüber liegenden Endträgern (5) getragen werden,
**dadurch gekennzeichnet, dass** mindestens eines der Paare von gegenüber liegenden Endträgern (5) und die assoziierte(n) Latten (6) eine Einheit (5, 6) bilden, die, mit Bezug auf den Rahmen (2) des Rosts, beweglich gleitbar gemäß einer orthogonalen Richtung zur Öffnungsebene des Rahmens (2) des Rosts montiert ist für den Durchgang der Einheit (5, 6) von einer oberen Position, die vom Rahmen (2) des Rosts entfernt ist, in eine untere Position, die dem Rahmen (2) des Rosts angenähert ist, unter der Einwirkung einer Ladung, die auf die Oberfläche der oder mindestens einer der Latte(n) (6) der Einheit (5, 6) angewendet wird, wobei diese Einheit (5, 6) mit Hilfe von Spanngurten (8) an einen länglichen Körper (7) gekoppelt ist, um den sich die Spanngurte (8) mindestens teilweise aufwickeln, wobei dieser Körper (7), mit orthogonaler Längsachse zur Richtung der gleitenden Verschiebung der Einheit (5, 6), und der sich zwischen den Längsstreben (3) des Rahmens (2) des Rosts erstreckt, ein drehender Körper ist, der, auf dem Rahmen (2) des Rosts, in Drehung um seine Längsachse montiert und mit Mitteln (9) zur Rückstellung in eine Winkelposition ausgestattet ist, die einer aufgewickelten Position der Spanngurte (8) um den länglichen Körper entspricht, wobei dieser längliche Körper (7) in der Ausrichtung eines Abwickelns der Spanngurte (8) vom länglichen Körpers (7) gegen Mittel (9) zum Rückführen beim Durchgang der Einheit (5, 6) von der oberen Position in die untere Position in Drehung versetzt werden kann.

2. Lattenrost (1) nach Anspruch 1, **dadurch gekennzeichnet, dass** mindestens einer der Endträger (5) der Einheit (5, 6) die Form einer Schiene, bezeichnet als vertikale Schiene, aufweist, die sich orthogonal zur Längsachse der Längsstreben (3) des Rahmens (2) des Rosts erstreckt, wobei dieser Endträger (5) an einem seiner Enden, bezeichnet als oberes Ende, mit einer Kappe (15) zur Aufnahme eines assoziierten Lattenendes (6) ausgestattet ist, wobei das andere Ende, bezeichnet als unteres Ende, des Endträgers (5) an das Ende (81), bezeichnet als freies Ende, eines der Spanngurte (8) zur Verbindung der Einheit (5, 6) mit dem länglichen Körper (7) gekoppelt ist, wobei dieser Spanngurt (8) durch sein anderes Ende (82) mit dem länglichen Körper (7) fest verbunden ist.

3. Lattenrost (2) nach einem der vorhergehenden Ansprüche, **dadurch gekennzeichnet, dass** 2 Spanngurte (8) vorhanden sind und diese, im aufgewickelten Zustand um den länglichen Körper (7), jeweils an einem Ende des länglichen Körpers (7) angeordnet sind.

4. Lattenrost (1) nach einem der vorhergehenden Ansprüche, **dadurch gekennzeichnet, dass** die Einheit (5, 6) gleitend beweglich mit Bezug auf den Rahmen (2) des Rosts mit Hilfe von zwei Führungsbahnen (12) montiert ist, entlang deren die Endträger (5) der Einheit (5, 6) ausgelegt sind, um zu gleiten, wobei die Führungsbahnen (12) zum einen von einer der Längsstreben (3), zum anderen von der andere Längsstrebe (3) des Rahmens (2) des Rosts, getragen werden.

5. Lattenrost (1) nach einem der vorhergehenden Ansprüche, **dadurch gekennzeichnet, dass** die Führungsbahn (12) von mindestens einem der Endträger (5) von zwei Seiten (13) begrenzt ist, wobei mindestens eine der Seiten (13) der Führungsbahn (12) auf mindestens einem Teil ihrer Länge eine Vielzahl von Laufrollen (14) umfasst, die auf der Querstrebe (3) frei in Drehung um eine Achse parallel zur Längsachse des länglichen Körpers (7) montiert sind.

6. Lattenrost (1) nach Anspruch 2 in Kombination mit Anspruch 5, **dadurch gekennzeichnet, dass** die Schiene eine U-förmige Schiene ist, wobei das U der Schiene in Richtung der Laufrollen (14) für einen rollenden Auflagekontakt der Laufrollen (14) mit dem Kern des U offen ist.

7. Lattenrost (1) nach einem der vorhergehenden Ansprüche, **dadurch gekennzeichnet, dass** der längliche Körper (7) ein hohler Körper ist, und dadurch, dass die Mittel (9) zur Rückstellung des länglichen Körpers (7) eine Torsionsfeder (10) umfassen, die im Inneren des länglichen Körpers (7) aufgenommen ist, wobei diese Torsionsfeder (10) an einem (100) ihrer Enden mit dem länglichen Körper und an ihrem anderen Ende (101) mit dem Rahmen (2) des Rosts oder mit einem Teil (11) verbunden ist, der vorzugsweise an der Außenseite des Rahmens (2) des Rosts angeordnet oder vom Rahmen (2) des Rosts getragen ist.

8. Lattenrost (1) nach dem vorhergehenden Anspruch, **dadurch gekennzeichnet, dass** der Teil (11), der an der Außenseite des Rahmens (2) des Rosts angeordnet ist, getragen vom Rahmen (2) des Rosts, und an den eines der Enden der Torsionsfeder (10) gekoppelt ist, ein Teil ist, der einstellbar in seiner Position mit Bezug auf den Rahmen (2) des Rosts für eine Einstellung der Rückstellkraft der Torsionsfeder (10) montiert ist.

9. Lattenrost (1) nach einem der Ansprüche 7 oder 8, **dadurch gekennzeichnet, dass** der Teil (11), der an der Außenseite des Rahmens (2) des Rosts angeordnet ist, getragen vom Rahmen (2) des Rosts, und an den eines der Enden der Torsionsfeder (10) gekoppelt ist, ein drehender Teil (11) ist, der in seiner Position auf dem Rahmen (2) des Rosts indexierbar ist, wobei der Teil (11) in Drehung um eine Achse montiert ist, die parallel zur Drehachse des länglichen Körpers (7) ist.

10. Lattenrost (2) nach einem der vorhergehenden Ansprüche, **dadurch gekennzeichnet, dass** der Kopplungsbereich der Spanngurte (8) an der Einheit (5, 6) in der Verwendungskonfiguration des Lattenrosts (7) unter dem länglichen Körper (7) angeordnet ist.

## Claims

1. A bedding foundation (1) with slats comprising a foundation frame (2) made up at least of rails (3) and cross-pieces (4), so-called end supports (5) positioned in pairs across from one another, and slats (6) supported at each of their ends by an end support (5) of a pair of opposite end supports (5),
**characterized in that** at least one of the pairs of opposite end supports (5) and the associated slat(s) (6) form an assembly (5, 6) mounted, relative to the foundation frame (2), slidable in a direction orthogonal to the opening plane of the foundation frame (2), for the passage of said assembly (5, 6) from an upper position, separated from the foundation frame (2), to a lower position close to the foundation frame (2) under the action of the load applied to the surface of the or at least one of the slat(s) (6) of said assembly (5, 6), said assembly (5, 6) being coupled via straps (8) to an elongate body (7) around which the straps (8) wind at least partially, this elongate body (7), with longitudinal axis orthogonal to the sliding movement direction of said assembly (5, 6) and which extends between the rails (3) of the foundation frame (2), being a rotating body mounted, on the foundation frame (2), rotating around its longitudinal axis and equipped with means (9) for returning to an angular position corresponding to a wound position of the straps (8) around said elongate body, this elongate body (7) being rotatable in the direction of an unwinding of the straps (8) of the elongate body (7) against return means (9) when said assembly (5, 6) goes from the high position to the low position.

2. The bedding foundation (1) with slats according to claim 1,
**characterized in that** at least one of the end supports (5) of said assembly (5, 6) assumes the form of a so-called vertical rail extending orthogonally to the longitudinal axis of the rails (3) of the foundation frame (2), this end support (5) bring provided at one of its ends, called upper end, with a tip (15) for receiving an associated slat end (6), the other end, called lower end, of said end support (5) being coupled to the so-called free end (81) of one of the connecting straps (8) of said assembly (5, 6) to the elongate body (7), this strap (8) being secured by its other end (82) to said elongate body (7).

3. The bedding foundation (1) with slats according to one of the preceding claims, **characterized in that** there are two straps (8), which are, in the state wound around the elongate body (7), each arranged at one end of said elongate body (7).

4. The bedding foundation (1) with slats according to one of the preceding claims, **characterized in that** said assembly (5, 6) is mounted slidable relative to the foundation frame (2) via two guide paths (12) along which the end supports (5) of said assembly (5, 6) are able to slide, said guide paths (12) being supported one, by one of the rails (3), the other, by the other rail (3) of said foundation frame (2).

5. The bedding foundation (1) with slats according to the preceding claim, **characterized in that** the guide path (12) of at least one of the end supports (5) being delimited by two edges (13), at least one of the edges (13) of the guide path (12) comprises, over at least part of its length, a plurality of rollers (14) mounted on said rail (3) freely rotating around an axis parallel to the longitudinal axis of the elongate body (7).

6. The bedding foundation (1) with slats according to claim 2 combined with claim 5, **characterized in that** the rail is a U-shaped rail, the U of the rail being open toward the rollers (14) for rolling bearing contact of said rollers (14) with the core of the U.

7. The bedding foundation (1) with slats according to one of the preceding claims, **characterized in that** the elongate body (7) is a hollow body end and **in that** the return means (9) of the elongate body (7) comprise a torsion spring (10) housed inside the elongate body (7), this torsion spring (10) being fastened at one (100) of its ends to the elongate body (7) and at its other end (101) to the foundation frame (2) or to a part (11) preferably arranged outside the foundation frame (2) and supported by the foundation frame (2).

8. The bedding foundation (1) with slats according to the preceding claim, **characterized in that** the part (11) arranged outside the foundation frame (2), supported by the foundation frame (2) and to which one of the ends of the torsion spring (10) is coupled, is a part mounted adjustably in position relative to the foundation frame (2) to adjust the return force of the torsion spring (10).

9. The bedding foundation (1) with slats according to one of claims 7 or 8, **characterized in that** the part (11) arranged outside the foundation frame (2), supported by the foundation frame (2) and to which one of the ends of the torsion spring (10) is coupled is a rotating part (11), the position of which can be indexed on said foundation frame (2), said part (11) being mounted rotating around an axis parallel to the rotation axis of the elongate body (7).

10. The bedding foundation (1) with slats according to one of the preceding claims, **characterized in that** the coupling zone of the slats (8) to said assembly (5, 6) is arranged, in the usage configuration of the bedding foundation (7) with slats, below the elongate body (7).
